# EUROPÄISCHE PATENTSCHRIFT

(11) **EP 1 049 399 B1**
(45) Veröffentlichungstag und Bekanntmachung des Hinweises auf die Patenterteilung: **15.03.2006**
(21) Anmeldenummer: 99900198.5
(22) Anmeldetag: 20.01.1999
(51) Int. Cl.: A47K 13/24

(54) **KLOSETTDECKEL MIT ABSPIELEINHEIT**
TOILET SEAT WITH A PLAYBACK UNIT
ABATTANT DE W.C. DOTE D'UNE UNITE DE REPRODUCTION MUSICALE

(30) Priorität: 28.01.1998 CH 20998
(43) Veröffentlichungstag der Anmeldung: 08.11.2000
(73) Patentinhaber: Weisskopf Art 68 GmbH, 8820 Wädenswil (CH)
(72) Erfinder: WEISSKOPF, Roger, CH-8820 Wädenswil (CH)
(74) Vertreter: Troesch Scheidegger Werner AG
(86) Internationale Anmeldenummer: PCT/CH1999/000025
(87) Internationale Veröffentlichungsnummer: WO 1999/038428

(56) Entgegenhaltungen:
- DE-A- 3 640 897
- FR-A- 2 501 992
- FR-A- 2 681 232
- US-A- 4 491 991
- US-A- 4 521 919
- US-A- 5 373 153
- US-A- 5 465 422

## Beschreibung

Die vorliegende Erfindung betrifft eine Vorrichtung nach dem Oberbegriff des Patentanspruchs 1.

Es sind verschiedene Vorschläge bekannt, die Zeit der Benützung eines Klosetts möglichst angenehm zu gestalten. So wurde beispielsweise vorgeschlagen, Lektüre in Toiletten bereitzuhalten, damit Benützer ihre Zeit auf dem Klosett mit Lesen verbringen können.

In der US 5 465 422 ist eine Vorrichtung offenbart, die eine in der WC-Brille angeordnete druckempfindliche Schaltvorrichtung zur Ansteuerung einer Audioeinheit verwendet. Die Schaltvorrichtung umfasst einen im unbeaufschlagten Zustand geöffneten Druckknopfschalter. Durch Druck, den z.B. eine auf die WC-Brille aufsitzende Person ausübt, wird der Druckknopfschalter geschlossen. Die Audioeinrichtung wird durch Schliessen des Druckknopfschalters in Betrieb gesetzt und durch Öffnen des Druckknopfschalters ausgeschaltet.

Nachteilig hieran ist, dass aufgrund der erforderlichen kräftemässigen Beanspruchung der Schaltvorrichtung ein erhebliches Risiko von frühzeitigem Verschleiss der Schaltvorrichtung besteht.

Aus der FR 2 681 232 ist eine Vorrichtung bekannt, die eine im WC-Deckel angeordnete Schalteinheit verwendet, um in Abhängigkeit von der Position des WC-Deckels eine Audioeinheit anzusteuern, die ebenfalls im WC-Deckel integriert ist. Die Schalteinheit besteht beispielsweise aus einem Quecksilberschalter. Nachteilig an dieser Anordnung ist, dass einer bestimmten Position (in der Regel der senkrechten Position) des WC-Deckels der eingeschaltete Zustand der Audioeinheit und einer anderen Position (in der Regel der waagerechten Position) des WC-Deckels der ausgeschaltete Zustand der Audioeinheit zugeordnet ist, so dass wenn sich der WC-Deckel in diesen Positionen befindet, nicht frei gewählt werden kann, ob die Audioeinheit ein oder ausgeschaltet sein soll und der WC-Deckel zunächst in eine bestimmte Position gebracht werden muss, um einen Schaltvorgang auszulösen. So muss eine auf dem WC sitzende Person zunächst aufstehen, um den WC-Deckel in die horizontale Lage zu bringen und damit die Audioeinheit auszuschalten.

Angesichts der oben genannten Nachteile, ist es Aufgabe der vorliegenden Erfindung eine Vorrichtung anzugeben, welche im Vergleich zum Stand der Technik benutzerfreundlicher zu bedienen und weniger verschleissanfällig ist. Diese Aufgabe wird durch die Merkmale des kennzeichnenden Teils von Anspruch 1 gelöst. Mögliche Ausgestaltungen der Erfindung sind in den abhängigen Ansprüchen definiert.

Die Erfindung wird nachfolgend anhand einer Zeichnung beispielsweise näher erläutert. Dabei zeigt die einzige Figur einen Klosettdeckel mit einer erfindungsgemässen Abspieleinheit.

Die Figur zeigt einen Klosettdeckel D und eine mit diesem über ein Scharnier verbundene Klosettbrille KB. Auf der Oberseite des Deckels D ist eine Abspieleinheit B vorgesehen, die einen Lautsprecher LS und eine Speichereinheit aufweist diese vorstehend genannten Komponenten werden von einer Schalteinheit und einer entsprechenden Steuerelektronik angesteuert. Ein im Fachgebiet der Elektronik tätiger Fachmann kann die Steuerelektronik für die Abspieleinheit B aufgrund der nachstehenden Funktionsbeschreibung ohne weiteres entwerfen.

Wird ein Schaltvorgang mittels einer Lichtschranke beim Herantreten einer Person auslöst, so wird eine in der Speichereinheit abgespeicherte Melodie oder ein abgespeicherter Text über den Lautsprecher LS abgespielt.

In einer Ausführungsform der Erfindung wird die gesamte in der Speichereinheit abgespeicherte Information einmal abgespielt. Nach dem einmaligen Abspielen wird die Schalteinheit zurückgesetzt und eine erneutes Bewegen des Deckels D ist erforderlich, damit die Information wiederum abgespielt wird. Das Abspielen ist somit auf eine vorab einstellbare Zeit begrenzt.

In der bevorzugten Ausführungsform der Erfindung - wie in der Figur dargestellt - ist die Abspieleinheit B auf dem Deckel D montiert. Denkbar ist als weitere Ausführungsformen der Erfindung, die Abspieleinheit B komplett im Deckel D zu integrieren oder lediglich die Schalteinheit auf dem bzw. im Deckel D zu montieren. Bei der letztgenannten Ausführungsform können die übrigen Komponenten an anderer Stelle versteckt angeordnet werden oder es können Abspieleinheiten mit besserer Qualität - beispielsweise HiFi-Anlagen - eingesetzt werden.

In einer weiteren Ausführungsform der Erfindung ist vorgesehen, dass neben dem Lautsprecher LS zum Abspielen der in der Speichereinheit gespeicherten Information zusätzlich ein Mikrophon als zusätzliche elektro-akustische Wandlereinheit vorgesehen ist. Durch das Mikronphon wird es ermöglicht, die Information in der Speichereinheit nach belieben zu ändern.

## Patentansprüche

1. Vorrichtung, bestehend aus einem Deckel (D) zum Abdecken eines Klosettbeckens und/oder einer Brille (KB) zum Abdecken des Klosettbeckenrandes, ferner bestehend aus einer Abspieleinheit (B) und einer Schalteinheit, wobei die Abspieleinheit (B) durch die Schalteinheit steuerbar ist, **dadurch gekennzeichnet, dass** die Schalteinheit eine Lichtschranke ist, die einen Schaltvorgang bei einem Herantreten einer Person auslöst.

2. Vorrichtung nach Anspruch 1, **dadurch gekennzeichnet, dass** die Abspieleinheit (B) eine Speichereinheit und mindestens eine elektro-akustische Wandlereinheit (LS) aufweist.

3. Vorrichtung nach Anspruch 1 oder 2, **dadurch gekennzeichnet, dass** die Abspieleinheit (B) mit dem Deckel (D) und/oder mit der Brille (KB) mechanisch verbindbar ist.

4. Vorrichtung nach Anspruch 2 oder 3, **dadurch gekennzeichnet, dass** die Schaltereinheit in der Abspieleinheit (B) integriert ist.

5. Vorrichtung nach einem der vorangehenden Ansprüche, **dadurch gekennzeichnet, dass** die Abspieleinheit (B) eine vorab einstellbare Zeit nach einer Zustandsänderung der Schalteinheit eingeschaltet ist.

## Claims

1. Apparatus comprising a cover (D) for covering a toilet bowl and/or a toilet seat (KB) for covering the toilet bowl rim, further comprising a reproduction unit (B) and a switching unit, the reproduction unit (B) being controllable by the switching unit, **characterized in that** the switching unit is a photoelectric beam which triggers a switching due to an approaching person.

2. Apparatus according to claim 1, **characterized in that** the reproduction unit (B) comprises a memory unit and at least an electro acoustic converter unit (LS).

3. Apparatus according to claim 1 or 2, **characterized in that** the reproduction unit (B) is mechanically connectable to the cover (D) and/or to the toilet seat {KB}.

4. Apparatus according to claim 2 or 3, **characterized in that** the switching unit is integrated into the reproduction unit (B).

5. Apparatus according to one of the preceding claims, **characterized in that** the reproduction unit (B) is switched on during a predetermined interval after a state change has occurred in the switching unit.

## Revendications

1. Dispositif, comprenant un couvercle (D) pour couvrir la cuvette d'un W.C. et/ou une lunette (KB) pour couvrir le bord d'une cuvette de W.C., et comprenant en outre une unité de reproduction (B) et une unité de commande, ladite unité de reproduction pouvant être commandée par l'unité de commande **caractérisé en ce que** l'unité de commande est un barrière photo-électrique qui déclanche une opération de l'unité de reproduction lorsqu'une personne s'approche.

2. Dispositif selon la revendication 1, **caractérisé en ce que** l'unité de reproduction (B) comprend une unité mémoire et au moins une unité convertisseur électro-magnétique (LS).

3. Dispositif selon la revendication 1 ou 2, **caractérisé en ce que** l'unité de reproduction (B) peut être accouplée mécaniquement avec le couvercle (D) et/ou avec ladite lunette (KB).

4. Dispositif selon la revendication 2 ou 3, **caractérisé en ce que** l'unité de commande est intégrée dans l'unité de reproduction (B).

5. Dispositif selon l'une des revendications précédentes, **caractérisé en ce que** l'unité de reproduction (B) reste enclenchée pendant une durée réglable à l'avance après un changement d'état de l'unité de commande.
